# FASCICULE DE BREVET EUROPEEN

(11) **EP 0 035 229 B1**
(45) Date de publication et mention de la délivrance du brevet: **05.10.1983**
(21) Numéro de dépôt: 81101353.1
(22) Date de dépôt: 25.02.1981
(51) Int. Cl.: D06F 69/02, D06F 83/00

(54) **Presse de repassage du linge**
Wäschebügelpresse
Laundry ironing press

(30) Priorité: 29.02.1980 FR 8004548
(43) Date de publication de la demande: 09.09.1981
(73) Titulaire: MOULINEX S.A., F-93170 Bagnolet (FR)
(72) Inventeur: Aurensan, Jean-Claude André, F-14490 Bernieres-sur-mer (FR)
(74) Mandataire: May, Hans Ulrich, Dr.

## Description

L'invention se rapporte aux presses de repassage du linge, par exemple du type décrit dans les brevets FR-A 2 459 322 au nom de la Demaride- resse, US-A 3 029 535 et US-A 2 686 377, comprenant une table de repassage équipée d'une bande convoyeuse sans fin montée sur deux rouleaux espacés à axes parallèles dont l'un au moins est entraîné en rotation par un groupe moteur, et une plaque chauffante de pressage destinée à être rapprochée de ladite table en vue du repassage.

On comprendra que, dans une telle presse, la bande convoyeuse doit présenter, d'une part, une face interne ayant des qualités de résistance et d'inextensibilité adaptées à l'entraînement par rouleaux et, d'autre part, une face externe présentant une souplesse analogue à celle des molletons de repassage utilisés dans les ménages, ainsi qu'une élasticité propre à absorber les contraintes de compression et extension alternées apparaissant respectivement dans les zones rectilignes et incurvées du trajet de défilement de la bande.

L'invention a pour objet de réaliser une bande convoyeuse satisfaisant à ces exigences contradictoires.

Selon l'invention, la bande convoyeuse comprend, d'une part, une courroie d'entraînement dont une face est en prise avec les rouleaux et dont l'autre face porte un matelas souple et, d'autre part, une couverture textile sans fin enveloppant la face externe dudit matelas et entraînée par lui par effet de friction de ladite face externe du matelas sur la face interne de cette couverture.

Cette disposition, qui autorise un certain glissement de la couverture par rapport à la courroie dans le sens du défilement, permet la réalisation d'une bande convoyeuse donnant d'excellents résultats dans la pratique.

Les caractéristiques et avantages de l'invention ressortiront d'ailleurs de la description qui va suivre, à titre d'exemple, en référence aux dessins annexés dans lesquels :
la figure 1 est une vue en perspective d'une presse ménagère à repasser ;
la figure 2 représente, à plus grande échelle, en coupe verticale selon la ligne II-II de la figure 1, la bande convoyeuse, avec les rouleaux schématisés en traits interrompus ;
la figure 3 représente la courroie d'entraînement faisant partie de la bande convoyeuse de la figure 2, vue en coupe selon la ligne III-III de la figure 2, et en perspective ;
la figure 4 représente la couverture textile enveloppant la courroie, vue encore selon la ligne de coupe III-III ;
la figure 5 est une coupe verticale du brin supérieur de la bande convoyeuse.
La presse représentée sur ces dessins comprend, conformément au brevet français FR-A 2 459 322, une table de repassage 10 supportée par un socle 12 et équipée d'une bande convoyeuse sans fin 14 qui est montée sur deux rouleaux espacés 16 et 18 à axes parallèles et qui glisse sur un support plan fixe 20 disposé entre ces rouleaux (fig. 2).

Le rouleau 16 est entraîné en rotation par un groupe moteur 22. La presse comprend également une plaque chauffante de pressage 24 destinée à être rapprochée de la table 10 en vue du repassage, comme expliqué dans ladite Demande.

Selon l'invention, la bande convoyeuse 14 comprend, d'une part, une courroie d'entraînement sans fin 26 (fig. 3) dont une face 28 est en prise avec les rouleaux 16 et 18 et dont l'autre face 30 porte un matelas souple 32, et, d'autre part, une couverture textile sans fin 34 (fig. 4) enveloppant la face externe du matelas 32 (fig. 2 et 5) et entraînée par ce matelas par effet de friction de la face externe de ce matelas sur la face interne 38 de cette couverture.

La courroie 26 est réalisée en un matériau résistant, très peu extensible, tel que, par exemple, un tissu de polyester enrobé d'uréthane, ou encore du caoutchouc armé de cordes en fibre de verre. Le matelas 32 est constitué, par exemple, en une mousse organique flexible telle que le polyuréthane. La couverture textile 34 est réalisée en un tissu de fibre polyamide aromatique résistant aux hautes températures, tel que celui vendu par la Société DUPONT DE NEMOURS sous l'appellation « NOMEX » (marque déposée).

Pour éviter tout déplacement intempestif de la couverture 34 par rapport à la courroie 26 dans la direction de l'axe des rouleaux, l'invention prévoit que cette courroie et cette couverture comportent des moyens mutuels d'alignement propres à faire coïncider le plan médian longitudinal de la couverture 34 avec le plan médian longitudinal de la courroie 26. Comme représenté sur les figures 3 à 5, ces moyens d'alignement comportent, d'une part, une glissière sans fin 40 . ménagée sur la courroie 26 parallèlement à son plan médian longitudinal et, d'autre part, un patin 42 porté par la couverture 34 et emboîté dans la glissière 40. La glissière 40 présente la forme d'une rainure pratiquée dans le matelas 32 selon le plan médian longitudinal de la courroie, tandis que le patin 42 présente la forme d'une nervure complémentaire portée par la face interne 38 de la couverture 34 et formée par une lanière en mousse de polyuréthane liée à la couverture par un ruban 44 de NOMEX chevauchant cette lanière et uni à cette couverture par deux coutures 46 pratiquées sur les bords de ce ruban. De préférence, la rainure 40 est constituée par une large saignée laissant à nu une zone centrale du matériau formant la courroie 26. Sur cette zone vient s'appuyer la région médiane de la face externe du ruban 44.

On comprendra que, dans la bande convoyeuse ainsi constituée, un certain glissement de la couverture par rapport à la courroie, dans le sens de l'entraînement de la bande, est autorisé. Lors de ce glissement, la région médiane du ruban 44 se déplace sur le fond de la rainure 40. Les parties verticales 48 de ce ruban empêchent tout frottement nuisible direct entre les pièces de mousse du matelas 32 et du patin 42.

## Revendications

1. Presse à repasser le linge, du type comprenant une table de repassage équipée d'une bande convoyeuse sans fin montée sur deux rouleaux espacés à axes parallèles dont l'un au moins est entraîné en rotation par un groupe moteur, et une plaque chauffante de pressage destinée à être rapprochée de ladite table en vue du repassage, la bande convoyeuse (14) comprenant, d'une part, une courroie d'entraînement (26) dont une face (28) est en prise avec les rouleaux (16, 18) et dont l'autre face (30) porte un matelas souple (32), et, d'autre part, une couverture textile sans fin (34) enveloppant la face externe dudit matelas (32), caractérisée en ce que la couverture textile (34) est entraînée par le matelas (32) par effet de friction de ladite face externe du matelas sur la face interne (38) de cette couverture.

2. Presse selon la revendication 1, caractérisée en ce que la courroie (26) et la couverture (34) comportent des moyens mutuels d'alignement propres à faire coïncider le plan médian longitudinal de la couverture avec le plan médian longitudinal de la courroie.

3. Presse selon la revendication 2, caractérisée en ce que les moyens d'alignement mutuels comportent, d'une part, une glissière sans fin (40) ménagée sur la courroie (26) parallèlement à son plan médian longitudinal et, d'autre part, au moins un patin (42) porté par la couverture et emboîté dans ladite glissière.

4. Presse selon la revendication 3, caractérisée en ce que la glissière (40) présente la forme d'une rainure pratiquée dans le matelas (32) selon le plan médian longitudinal de la courroie (26), tandis que le patin (42) présente la forme d'une nervure complémentaire portée par la face interne (38) de la couverture (34).

5. Presse selon la revendication 4, caractérisée en ce que le matelas (32) étant constitué en une mousse organique flexible telle que le polyuréthane, la nervure est formée par une lanière constituée en la même mousse et liée à la couverture (34).

6. Presse selon la revendication 5, caractérisée en ce que la lanière formant la nervure est liée à la couverture (34) par un ruban de tissu (44) chevauchant cette lanière et cousu sur ses bords à la couverture.

7. Presse selon l'une quelconque des revendications précédentes caractérisée en. ce que la couverture textile (34) est réalisée en un tissu de fibre polyamide aromatique résistant aux hautes températures.

## Claims

1. Ironing press of the type comprising an ironing table which is equipped with an endless conveyor belt mounted on two rollers disposed in spaced relationship with their axes being parallel, at least one of said rollers being driven by a driving unit, and comprising a heating press plate adapted to be moved towards the table to effect ironing, the conveyor belt (14) including, on the one hand, a driving belt (26) having one side (28) thereof in engagement with the rollers (16, 18) and the other side thereof carrying a compliant pad (32), and including, on the other hand, an endless textile covering (34) envelopping the outer surface of the pad (32), characterized in that the textile covering (34) is driven by said pad (32) due to friction of the pad outer surface on the inner surface (38) of said covering.

2. Ironing press as claimed in claim 1, characterized in that the driving belt (26) and the covering (34) include elements for mutual alignment, said elements being suited to cause the central longitudinal plane of the covering to coincide with the central longitudinal plane of the driving belt.

3. Ironing press as claimed in claim 2, characterized in that the elements for mutual alignment comprise, on the one hand, an endless slideway (40) provided on the driving belt (26) in parallel to the central longitudinal plane thereof, and, on the other hand, at least one guide shoe (42) carried by the covering and engaging in the slideway.

4. Ironing press as claimed in claim 3, characterized in that slideway (40) is formed as a groove provided in the pad (32) in accordance with the central longitudinal plane of the driving belt, while the guide shoe (42) is formed as a complementary rib carried on the inner side (38) of the covering (34).

5. Ironing press as claimed in claim 4, characterized in that the pad (32) is made of a flexible organic foamed material such as polyurethane, and the rib is formed by a web of the same foamed material which is joined to the covering (34).

6. Ironing press as claimed in claim 5, characterized in that the web forming said rib is joined to the covering (34) by means of a fabric ribbon (44) overlapping said web, the edges of said fabric ribbon being sewn to the covering.

7. Ironing press as claimed in any of the preceding claims, characterized in that the textile covering (34) is made of a high-temperature resistant fabric of aromatic polyamide fibres.

## Patentansprüche

1. Wäschebügelpresse vom Typ mit einem Bügeltisch, der mit einem endlosen Förderband ausgerüstet ist, das auf zwei in Abstand voneinander mit parallelen Achsen angeordneten Rollen montiert ist, von denen wenigstens eine durch ein Antriebsaggregat angetrieben ist, und mit einer Preßheizplatte, die zum Bügeln an den Tisch angenähert werden kann, wobei das Förderband (14) einerseits einen Treibriemen (26) aufweist, dessen eine Seite (28) in Eingriff mit den Walzen (16, 19) steht und dessen andere Seite (30) ein nachgiebiges Polster (32) trägt, und andererseits eine die Außenseite des Polsters (32) umhüllende endlose Textildecke (34) aufweist, dadurch gekennzeichnet, daß die Textildecke (34) vom Polster (32) durch Reibung der Außenseite des Polsters auf der Innenseite (38) dieser Decke angetrieben ist.

2. Presse nach Anspruch 1, dadurch gekennzeichnet, daß der Treibriemen (26) und die Decke (34) Elemente zur gegenseitigen Ausrichtung aufweisen, die geeignet sind, die Längsmittelebene der Decke mit der Längsmittelebene des Treibriemens zur Übereinstimmung zu bringen.

3. Presse nach Anspruch 2, dadurch gekennzeichnet, daß die Elemente zur gegenseitigen Ausrichtung einerseits eine endlose Gleitbahn (40), die auf dem Treibriemen (26) parallel zu seiner Längsmittelebene ausgebildet ist, und andererseits mindestens einen Gleitschuh (42), der von der Decke getragen ist und in die Gleitbahn eingreift, aufweisen.

4. Presse nach Anspruch 3, dadurch gekennzeichnet, daß die Gleitbahn (40) die Form einer im Polster (32) gemäß der Längsmittelebene des Treibriemens ausgebildeten Nut aufweist, während der Gleitschuh (42) die Form einer von der Innenseite (38) der Decke (34) getragenen komplementären Rippe aufweist.

5. Presse nach Anspruch 4, dadurch gekennzeichnet, daß das Polster (32) aus einem biegsamen organischen Schaumstoff, wie Polyurethan, besteht und die Rippe durch einen aus dem gleichen Schaumstoff bestehenden Riemen gebildet ist, der mit der Decke (34) verbunden ist.

6. Presse nach Anspruch 5, dadurch gekennzeichnet, daß der die Rippe bildende Riemen mit der Decke (34) durch ein diesen Riemen überlappendes Gewebeband (44), das mit seinen Rändern an der Decke angenäht ist, verbunden ist.

7. Presse nach einem der vorangehenden Ansprüche, dadurch gekennzeichnet, daß die Textildecke (34) aus einem gegen hohe Temperaturen beständigen Gewebe aus aromatischer Polyamidfaser hergestellt ist.
